# EUROPÄISCHE PATENTSCHRIFT

(11) **EP 0 286 622 B1**
(45) Veröffentlichungstag und Bekanntmachung des Hinweises auf die Patenterteilung: **20.05.1992**
(21) Anmeldenummer: 88890057.8
(22) Anmeldetag: 16.03.1988
(51) Int. Cl.: A61G 7/05

(54) **Befestigungsvorrichtung für Sekretauffangbehälter**
Device for fastening drainage bags
Dispositif de fixation pour récipients à drainage

(30) Priorität: 30.03.1987 AT 768/87
(43) Veröffentlichungstag der Anmeldung: 12.10.1988
(73) Patentinhaber: Wielander, Andreas, 1020 Wien (AT)
(72) Erfinder: Wielander, Andreas, 1020 Wien (AT)
(74) Vertreter: Beer, Manfred, Dipl.-Ing.

(56) Entgegenhaltungen:
- CH-A- 463 734
- FR-A- 1 328 126
- FR-A- 2 255 044
- US-A- 2 977 082
- US-A- 3 565 073

## Beschreibung

Die Erfindung betrifft eine Vorrichtung zum Befestigen von beutelförmigen Sekretauffangbehältern drainableitender Systeme an einem Bettgestell od. dgl. gemäß dem Oberbegrift des Anspruchs 1.

Zum Befestigen von solchen Sekretauffangbehältern wurden bislang Vorrichtungen verwendet, die zwei miteinander durch einen Aluminiumstreifen verbundene Haken aufweisen, die an einem Holm eines Bettgestells aufgehängt wurden. An diesen Haken wurden auch die Sekretauffangbeutel eingehängt.

Oft wurden Sekretauffangbeutel einfach mit Hilfe von Klebestreifen oder Heftpflastern am Bettgestell befestigt.

Die bekannten Befestigungsvorrichtungen haben sich insgesamt als unpraktisch erwiesen und stellen insbesondere, wenn sie mit Haken ausgerüstet sind, eine Verletzungsgefahr dar. Außerdem ist das Anbringen der bekannten Befestigungsvorrichtungen und das Einhängen der Sekretauffangbeutel nicht einfach. Die oft angewendete Vorgangsweise, Sekretauffangbehälter einfach am Boden abzulegen, ist nicht befriedigend, da dies ein großes Hygieneproblem darstellt.

Aus der US-A-3 565 073 ist eine Vorrichtung zum Befestigen von Sekretauffangbehältern durch einen Magnet direkt am menschlichen Körper bekannt, wobei mit dieser Vorrichtung auch eine Abdichtung gegenüber dem menschlichen Körper erreicht werden soll.

Die DE-A-2 363 563 beschreibt eine Einrichtung zum Verschließen eines künstlichen Darmausganges, bei der mindestens ein Dauermagnet und ein entsprechendes Gegenstück, das unter oder auf der Haut angeordnet ist, vorgesehen sind. An diesem Verschluß kann auch ein Auffangbeutel angebracht werden, der durch den oder die Magnete unter Ausübung einer Dichtungsfunktion am menschlichen Körper festgehalten werden soll.

Aus der FR-A-1 328 126 ist eine mit Magneten versehene Leiste zur Befstigung von Dokumenten an einer magnetischen Tafel bekannt.

Der Erfindung liegt die Aufgabe zugrunde, die Befestigung der Auffangbehälter von drainableitenden Systemen (Magensaft, Blutungsdrains usw.) an Bettgestellen od. dgl. auf einfache Weise zu verbessern.

Gelöst wird diese Aufgabe durch eine Vorrichtung wie sie in Anspruch 1 gekennzeichnet ist.

Dank der Erfindung können nun Sekretauffangbeutel zuverlässig am Metallgestell eines Krankenbettes oder an sonstigen Metallteilen befestigt werden und es kommt zu keinem Bodenkontakt. Dabei kann die Befestigung mit nur einem Handgriff rasch und sicher erfolgen. Durch die Verwendung der erfindungsgemäßen Befestigungsvorrichtung ist es möglich, die Sekretauffangbehälter höher zu befestigen, so daß Patienten gedreht werden können, ohne daß die Drainagenfixierung gelöst werden muß.

Die Handhabung der erfindungsgemäßen Vorrichtung sowohl beim Ansetzen als auch bei Abnehmen von Sekretauffangbeuteln gestaltet sich besonders einfach und sicher, weil der Magnet mit einem Griffteil verbunden ist.

Für gewöhnlich werden wenigstens zwei mit dem Griffteil verbundene Magnete vorgesehen sein, wodurch eine hinreichend große Haltekraft auch für Sekretauffangbehälter, die 1,5 l Fassungsraum haben, erzielt wird. Bei entsprechender Wahl der Magnetkraft oder Erhöhung der Zahl der mit dem Griffteil verbundenen Magnete können mit der erfindungsgemäßen Vorrichtung auch größere Sekretauffangbehälter oder zwei Sekretauffangbehälter gleichzeitig befestigt werden.

Da bei der erfindungsgemäßen Vorrichtung der Griffteil gleichzeitig als Abstützung für den Anschlußteil der Drainleitung an den Sekretauffangbehälter ausgebildet ist, wird erreicht, daß der Übergang der Drainleitung in den Auffangbeutel stets so ausgerichtet ist, daß es zu keiner Störung bei Ableitung von Sekret in den Auffangbeutel kommt, d.h. daß keine Knicke in der Drainleitung entstehen.

In einer praktischen Ausführungsform der Erfindung ist vorgesehen, daß die Magnete in Halterungen eingesetzt sind, die ihrerseits mit dem Griffteil elastisch verbunden sind.

Um zu gewährleisten, daß sich die Magnete an allenfalls vorhandene Unebenheiten des Metallgegenstandes (Bettgestell), an dem der Sekretauffangbehälter befestigt werden soll, durch eine Beweglichkeit relativ zueinander anpassen können, sieht eine Ausführungsform der Erfindung vor, daß die Halterungen der Magnete im wesentlichen topfförmig ausgebildet sind und über an ihrer Rückseite vorgesehene Ansätze am Griffteil über ein elastisches Zwischenstück anliegen. Zusätzlich oder alternativ kann vorgesehen sein, daß der Griffteil selbst elastisch ausgebildet ist. Bei diesen Ausführungsformen können die Halterungen mit dem Griffteil durch Schrauben verbunden sein.

Weitere Merkmale und Einzelheiten der Erfindung ergeben sich aus der nachstehenden Beschreibung eines in der Zeichnung schematisch gezeigten Ausführungsbeispiels. Es zeigt
Fig. 1 in Schrägansicht eine Befestigungsvorrichtung,
Fig. 2 einen Längsschnitt durch eine Befestigungsvorrichtung und
Fig. 3 eine Ausführungsform mit vier Magneten.

Die erfindungsgemäße, in den Fig. 1 und 2 gezeigte Befestigungsvorrichtung 1 umfaßt einen plattenförmigen Griffteil 2, an dem zwei Halterungen 3 für Magnete 4 befestigt sind. Jede Halterung 3 besitzt einen im wesentlichen topfförmigen Vorderteil 5, in den der beispielsweise kreisrunde und scheibenförmige Magnet 4 eingekittet ist, und einen Ansatz 6, über den die Halterung 3 mit dem Griffteil 2 verbunden sind. Zur Verbindung der Halterungen 3 mit dem Griffteil 2 können Schrauben, beispielsweise Imbusschrauben vorgesehen sein. Um eine Beweglichkeit der Halterungen 3 und damit der Magnete 4 gegenüber dem Griffteil 2 und somit auch der Magnete 4 zueinander zu ermöglichen, ist zwischen jedem der Ansätze 6 der beiden Halterungen 3 und dem Griffteil 2 eine elastische Scheibe 7 eingelegt.

Zusätzlich oder alternativ zur oben erwähnten Ausführungsform kann die Relativbeweglichkeit der beiden Magnete 4 zueinander auch dadurch erreicht werden, daß der Griffteil 2 selbst elastisch ausgebildet ist.

Wie in Fig. 1 angedeutet, kann mit Hilfe der erfindungsgemäßen Vorrichtung 1 ein Sekretauffangbeutel 8 eines drainableitenden Systems an einem Holm 9 eines Bettgestells oder einem sonstigen Metallteil befestigt werden. Dabei wird der obere zur Befestigung vorgesehene Abschnitt 10 des Sekretauffangbeutels 8 an den Holm 9 des Bettgestells angelegt und dann die Vorrichtung 1 angesetzt, bis die Magnete 4 den Sekretauffangbeutel 8 durch Klemmen auf Grund der magnetischen Anziehungskräfte zwischen den Magneten 4 und dem Holm 9 an letzterem festlegen. Es wird also der obere Abschnitt 10 des Sekretauffangbehälters 8 zwischen den Magneten 4 und dem Holm 9 festgeklemmt.

Dabei wird die erfindungsgemäße Vorrichtung 1 so angesetzt, daß der Anschluß einer Drainleitung 11 am Sekretauffangbeutel 8 zwischen den beiden Magneten 4 bzw. ihren Halterungen 3 angeordnet ist, so daß der Anschluß der Drainleitung durch den Griffteil 2 gestützt wird. Dadurch wird gewährleistet, daß sich ein für den Übergang von Drain in den Sekretauffangbeutel 8 günstige Lage des Drains 9 beibehalten wird und insbesondere keine die Drainage behindernden Knicke entstehen.

Es ist mit einer erfindungsgemäßen Befestigungsvorrichtung 1 auch möglich an einem Holm 9, beispielsweise einem Bettgestell, zwei Sekretauffangbeutel 8 zu befestigen. Auch in diesem Fall können beide Drains zwischen den Halterungen 3 für die Magnete 4 durchgeführt sein, so daß sie durch den Griffteil 2 der erfindungsgemäßen Befestigungsvorrichtung 1 abgestützt sind und in der für die Drainage günstigen Lage gehalten werden.

Um größere Sekretauffangbeutel 8 oder mehrere Sekretauffangabeutel 8 an einem Holm 9 eines Bettgestells oder an einem anderen Metallteil zu befestigen, kann auch die in Fig. 3 gezeigte Ausführungsform der erfindungsgemäßen Vorrichtung mit vier an einem Griffteil 2 befestigten Magneten 4 verwendet werden.

Falls der Holm 9 des Bettgestells aus magnetisch nicht leitendem Werkstoff (Aluminium oder Kunststoff) besteht, kann über den Holm ein nach unten offenes U-Profilstück gesteckt werden, an das Sekretauffangbeutel 8 mit Hilfe der erfindungsgemäßen Vorrichtung 1 befestigt werden (vgl. Fig. 3).

## Patentansprüche

1. Vorrichtung zum Befestigen von beutelförmigen Sekretauffangbehältern (8) drainableitender Systeme an einem Bettgestell (9) od. dgl., mit wenigstens zwei, oder vier, mit einem Griffteil (2) verbundenen Magneten (4), dadurch gekennzeichnet, daß der Griffteil (2) im Abstand von der am Bettgestell anliegenden Fläche der Magnete angeordnet ist, und daß die Magnete (4) so angesetzt sind, daß der Anschluß einer Drainleitung (11) am Sekretauffangbeutel (8) zwischen den Magneten angeordnet werden kann, so daß, im Gebrauch, der obere Rand (10) des Sekretauffangbeutels zwischen dem Bettgestell (9) od. dgl. und den Magneten (4) festgelegt wird und der Griffteil (2) als Abstützung für den Anschlußteil einer Drainleitung (11) an den Sekretauffangbeutel (8) wirkt.

2. Vorrichtung nach Anspruch 1, dadurch gekennzeichnet, daß die Magnete (4) in Halterungen (3) eingesetzt sind, die ihrerseits mit dem Griffteil (2) elastisch verbunden sind.

3. Vorrichtung nach Anspruch 2, dadurch gekennzeichnet, daß die Halterungen (3) der Magnete (4) im wesentlichen topfförmig (5) ausgebildet sind und über an ihrer Rückseite vorgesehene Ansätze (6) am Griffteil (2) über ein elastisches Zwischenstück (7) anliegen.

4. Vorrichtung nach einem der Ansprüche 1 bis 3, dadurch gekennzeichnet, daß der Griffteil (2) selbst elastisch ausgebildet ist.

## Claims

1. Device for fixing bag-shaped drainage containers (8) of drainage systems to a bed frame (9) or the like, with at least two, or four, magnets (4) connected to a grip part (2), characterized in that the grip part (2) is arranged spaced from the surfaces of the magnets applied to the bed frame, in that the connection for a drainage line (11) can be arranged on the drainage bag (8) between the magnets, so that, in use, the upper edge (10) of the drainage bag is fixed between the bed frame (9) or the like and the magnets (4) and the grip part (2) acts as a support for the connector part of a drainage line (11) on the drainage bag (8).

2. Device according to claim 1, characterized in that the magnets (4) are fitted in holders (3) which are for their part elastically attached to the grip part (2).

3. Device according to claim 2, characterized in that the holders (3) of the magnets (4) are substantially cup-shaped and engage with the grip part (2) via projections (6) provided on their rear sides, through an elastic intermediate part (7).

4. Device according to any of claims 1 to 3, characterized in that the grip part (2) itself is formed elastically.

## Revendications

1. Dispositif pour la fixation sur un châssis de lit (9) ou analogue de récipients pour la réception des humeurs (8), en forme de poches, dans des systèmes de drainage, comportant au moins deux ou quatre aimants qui sont reliés à une partie formant poignée (2), caractérisé en ce que la partie formant poignée (2) est disposée à distance de la surface des aimants en contact avec le châssis du lit et en ce que les aimants (4) sont placés de manière telle que l'élément de raccordement d'un tube de drainage (11) sur la poche de réception des humeurs (8) se trouve entre les aimants, de sorte qu'à l'utilisation, le bord supérieur ( 10) de la poche de réception des humeurs soit pincé entre le châssis du lit (9) ou analogue et les aimants (4) et que la partie formant poignée (2) constitue un appui pour l'élément de raccordement d'un tube de drainage (11) sur la poche de réception des humeurs (8).

2. Dispositif selon la revendication 1, caractérisé en ce que les aimants (4) sont montés dans des dispositifs de fixation (3) qui sont à leur tour liés élastiquement à la partie formant poignée (2).

3. Dispositif selon la revendication 2, caractérisé en ce que les dispositifs de fixation (3) des aimants (4) ont essentiellement la forme d'une cuvette (5) et sont appliqués sur la partie formant poignée (2) au moyen de saillies (6) prévues sur leur face arrière, avec interposition d'un élément intercalaire (7) élastique.

4. Dispositif selon l'une de revendications 1 à 3, caractérisé en ce que la partie formant poignée (2) est elle-même élastique.
